# EUROPÄISCHE PATENTSCHRIFT

(11) **EP 1 930 530 B1**
(45) Veröffentlichungstag und Bekanntmachung des Hinweises auf die Patenterteilung: **14.10.2015**
(21) Anmeldenummer: 07122581.7
(22) Anmeldetag: 07.12.2007
(51) Int. Cl.: E05B 3/06, E05B 63/04, E05B 15/04, E05B 9/00

(54) **Beschlag oder Schloss**
Fitting or lock
Ferrure ou serrure

(30) Priorität: 07.12.2006 AT 85006 U
(43) Veröffentlichungstag der Anmeldung: 11.06.2008
(73) Patentinhaber: Kaba GmbH, 3130 Herzogenburg (AT)
(72) Erfinder: Kornhofer, Markus, 3451, Michelhausen (AT); Hofbauer, Johann, 3130, Herzogenburg (AT)
(74) Vertreter: Müllner, Martin

(56) Entgegenhaltungen:
- DE-B- 1 123 592
- GB-A- 597 382

## Beschreibung

Die vorliegende Erfindung bezieht sich auf einen Beschlag oder ein Schloss gemäß dem Oberbegriff des Anspruchs 1.

Bei derartigen Beschlägen oder Schlössern, insbesondere solchen Beschlägen oder Schlössern, die für eine einfache Umrüstung für einen links- oder rechtsseitigen Einbau vorgesehen sind, ergibt sich das Problem, dass der Drücker dazu neigt, nach unten zu hängen, trotz der Hochhaltefeder.

Bei den bekannten derartigen Lösungen liegen die Endabschnitte der Hochhaltefeder an einem festen Ansatz an, wobei der Ansatz der Nuss zwischen den Endabschnitten der Hochhaltefeder eingeklemmt ist. Ein Beispiel für eine derartige Ausführung ist in der DE 1123592 B gezeigt. Dabei ergibt sich jedoch das Problem, dass der feste Ansatz und der Ansatz der Nuss, an denen die Endabschnitte der Hochhaltefeder anliegen, sehr genau gefertigt werden müssen, da bereits kleine Toleranzen zu einem Hängen des Drückers führen. Solche Toleranzen sind jedoch unvermeidlich. Dabei ist es mit erheblichen Schwierigkeiten verbunden, den Drücker in dem relativ kleinen Toleranzfeld zu halten, das nach den üblichen Normen vorgesehen ist.

### Darstellung der Erfindung

Ziel der Erfindung ist es, einen Beschlag oder ein Schloss der eingangs erwähnten Art vorzuschlagen, bei dem größere Toleranzen zugelassen werden können und trotzdem der Drücker im Wesentlichen waagrecht gehalten wird und sogar in einer leicht schräg nach oben gerichteten Lage gehalten werden kann.

Erfindungsgemäß wird dies bei einem Beschlag oder Schloss der eingangs erwähnten Art durch die kennzeichnenden Merkmale des Anspruchs 1 erreicht.

Durch das vorgeschlagene Halteplättchen wird erreicht, dass lediglich ein Endabschnitt der Hochhaltefeder an dem festen Ansatz anliegt, wobei sich der Ansatz der Nuss, die durch das durch den Drücker hervorgerufene Drehmoment belastet ist, ebenfalls an diesem Endabschnitt der Hochhaltefeder abstützt. Der zweite Endabschnitt der Hochhaltefeder greift in das Halteplättchen ein und ist daher vom festen Ansatz und vom Ansatz der Nuss abgehoben.

Der feste Ansatz wird schmäler als bisher ausgeführt, wobei das Halteplättchen das entstehende Spiel wieder durch Materialauftrag auf der Seite des festen Ansatzes mit der Ausnehmung beseitigt. Die dadurch erzielte Vorspannung der Hochhaltefeder hebt den am Drückerstift angeordneten Drücker zumindest in eine waagrechte Position, wenn nicht sogar 1-3° darüber an.

Durch die Merkmale des Anspruchs 2 ergibt sich der Vorteil, dass auf einfache Weise ein sicherer Sitz des Halteplättchens sichergestellt werden kann.

Eine besonders zweckmäßige Ausgestaltung des Halteplättchens ist durch die Merkmale des Anspruchs 3 gekennzeichnet.

Das Merkmal des Anspruchs 4 ermöglicht auf einfache Weise, das Halteplättchen für Beschläge oder Schlösser zu verwenden, die wahlweise für einen links- oder rechtsseitigen Einbau vorgesehen sind. Dabei genügt es, das Halteplättchen aus der Führung herauszuziehen, um 180° zu drehen und wieder in die Führung einzuschieben. Dabei wechselt der Materialauftrag zur Beseitigung des Spiels auf die andere Seite des festen Ansatzes. Dies bewirkt wiederum eine Verdrehung des Drückerstiftes in die entgegengesetzte Richtung, sodass ein ebenfalls mit dem Halteplättchen gewendeter Drücker wieder leicht nach oben weist.

In diesem Zusammenhang ist es vorteilhaft, die Merkmale des Anspruchs 5 vorzusehen. Dadurch ist es auf einfache Weise möglich, das Halteplättchen aus der Führung zu ziehen, wobei z.B. ein Schraubendreher in den Durchbruch eingesteckt werden kann.

### Kurze Beschreibung der Abbildungen der Zeichnungen

Die Erfindung wird nun anhand der Zeichnungen näher erläutert. Es zeigt: Fig. 1 ein Detail eines herkömmlichen Schlosses oder Beschlages; und Fig. 2 ein Detail entsprechend Fig. 1 eines erfindungsgemäßen Schlosses oder Beschlages.

### Bester Weg zur Ausführung der Erfindung

Es wird zunächst ein herkömmliches Schloss an Hand von Fig. 1 beschrieben. Bei dieser Ausführungsform ist ein Träger 1, der Teil eines nicht näher dargestellten Gehäuses ist, vorgesehen. In diesem Träger 1 ist eine Nuss 2 drehbar gelagert, wobei die Nuss 2 einen im Querschnitt quadratischen Durchbruch aufweist, der zur Aufnahme eines Drückerstiftes dient.

Die Nuss 2 ist von einer Hochhaltefeder 3 umgeben, die als Ringfeder ausgebildet ist, wobei die Endabschnitte 4, 5 der Hochhaltefeder 3 im Wesentlichen radial nach außen gebogen sind. Dabei stützen sich die beiden Endabschnitte 4, 5 an einem Ansatz 6 des Trägers 1 an dessen beiden Seiten ab. Weiters weist die Nuss 2 einen Ansatz 7 auf, der zwischen die beiden Endabschnitte 4, 5 eingreift. Dabei wirkt die Hochhaltefeder 3 über den Endabschnitt 4 auf die Nuss 2 ein und bringt deren Ansatz 7 entgegen dem von einem Drücker in Richtung des Pfeiles 8 ausgeübten Drehmoment in eine Stellung, in der der Ansatz 7 radial mit dem Ansatz 6 des Trägers 1 ausgerichtet ist. Die Endabschnitte 4, 5 der Hochhaltefeder 3 wirken dabei in Richtung einer Verminderung ihres gegenseitigen Abstandes. Aufgrund der unvermeidlichen Toleranzen ergibt sich dabei jedoch stets ein gewisses Spiel, da nicht beide Endabschnitte 4, 5 der Hochhaltefeder 3 exakt an den Seitenflächen der beiden Ansätze 6, 7 anliegen können. Dieses Spiel bewirkt aber ein Nach-unten-Hängen des Drückers, der auf einem in den Durchbruch 12 der Nuss 2 eingesetzten Drückerstift sitzt.

Bei der erfindungsgemäßen Ausführung gemäß Fig. 2 weist der Träger 1 eine Führung 9 auf, die teilweise weggebrochen dargestellt ist. In diese Führung 9 ist ein Halteplättchen 10 eingeschoben. Dieses weist eine randoffene Ausnehmung 11 auf, in die ein Endabschnitt 5 der Hochhaltefeder 3 eingreift. Dadurch wird dieser Endabschnitt 5 vom gehäusefesten Ansatz 6 und dem Ansatz 7 der Nuss 2 abgehoben.

Auf diese Weise wird sichergestellt, dass auch bei größeren Herstellungstoleranzen die Lage des Ansatzes 7 der Nuss 2 sicher durch den Ansatz 6 des Trägers 1 festgelegt ist. Dabei bewirkt das durch den Drücker ausgeübte, in Richtung des Pfeils 8 wirkende Drehmoment, dass der Ansatz 7 der Nuss 2 an dem Endabschnitt 4 der Hochhaltefeder 3 anliegt. Der Ansatz 6 des Trägers 1 kann dabei leicht so angeordnet und dimensioniert werden, dass der Drücker waagrecht oder leicht schräg nach oben, z.B. in einem Winkel von 2°, gehalten wird: man muss nur den Ansatz 6 etwas schmäler als den Ansatz 7 machen.

Wird das Halteplättchen 10 umgedreht, wobei auch die Hochhaltefeder 3 umgedreht werden kann, so ist auch sichergestellt, dass ein in Gegenrichtung zum Pfeil 8 wirkendes Drehmoment durch die Hochhaltefeder 3 aufgenommen werden kann. Dabei liegt dann der Endabschnitt 5 an dem Ansatz 6 an, und der Endabschnitt 4 greift in die Ausnehmung 11 des gedrehten Halteplättchens 10 ein und ist daher von dem Ansatz 6 abgehoben.

Dadurch wirken sich Ungenauigkeiten nicht aus und der Drücker kann sicher in einer waagrechten Lage oder in einer leicht schräg nach oben gerichteten Lage gehalten werden.

Das Halteplättchen 10 weist Anschläge 13 auf, mit denen der Einschiebweg des Halteplättchens 10 in die Führung 9 begrenzt wird. Dadurch ist sichergestellt, dass das Halteplättchen 10 nicht in den Bewegungsweg des Endabschnitts 4 der Hochhaltefeder 3 eingreift, wenn der Drücker in Richtung des Pfeils 8 betätigt wird und daher die Nuss 2 samt deren Ansatz 7 in Richtung des Pfeils 8 gedreht wird, wodurch der Endabschnitt 4 der Hochhaltefeder 3 entgegen deren Kraft vom Endabschnitt 5 weiter entfernt wird.

Das Halteplättchen 10 weist einen Durchbruch 14 auf, in den mit einem Werkzeug, z.B. einem Schraubendreher, eingegriffen werden kann, um das Halteplättchen 10 leichter aus der Führung 9 ziehen zu können, falls das Schloss für einen linksseitigen Einbau auf einen rechtsseitigen Einbau oder umgekehrt umgebaut werden soll.

## Patentansprüche

1. Beschlag oder Schloss mit einem Gehäuse, welches eine Nuss (2) für einen in diese eingreifenden Drückerstift eines Drückers aufweist, wobei die Nuss (2) drehbar gehalten ist und von einer Hochhaltefeder (3) zum Hochhalten des Drückers vorgespannt ist, wobei die Hochhaltefeder (3) an einem in Bezug auf das Gehäuse festen Ansatz (6) abgestützt ist und vorzugsweise als eine die Nuss (2) umschließende Ringfeder ausgebildet ist, zwischen deren im Wesentlichen radial nach außen gebogenen Endabschnitten (4, 5) ein Ansatz (7) der Nuss (2) eingreift, **dadurch gekennzeichnet, dass** der Beschlag oder das Schloss ein Halteplättchen (10) umfasst, welches in eine im Gehäuse angeordnete Führung (9) einschiebbar ist, wobei das Halteplättchen (10) mit einer randoffenen Ausnehmung (11) versehen ist, die zur Aufnahme eines Endabschnitts (5) der Hochhaltefeder (3) dient, und wobei zwischen dem in diese Ausnehmung (11) eingreifenden Endabschnitt (5) und dem festen Ansatz (6) ein Spiel vorgesehen ist und der zweite Endabschnitt (4) an dem festen Ansatz (6) anliegt und den Ansatz (7) der Nuss (2) abstützt, und wobei das genannte Spiel vom Halteplättchen (10) aufgenommen wird.

2. Beschlag oder Schloss nach Anspruch 1, **dadurch gekennzeichnet, dass** das Halteplättchen (10) einen Anschlag (13) zur Begrenzung des Einschubweges des Halteplättchens (10) aufweist.

3. Beschlag oder Schloss nach Anspruch 1 oder 2, **dadurch gekennzeichnet, dass** das Halteplättchen (10) einen in den Bewegungsweg eines Endabschnittes (4, 5) der Hochhaltefeder (3) hineinragenden Abschnitt aufweist, in dem die Ausnehmung (11) zur Aufnahme eines Endabschnittes (5) der Hochhaltefeder (3) angeordnet ist, und dass das Halteplättchen (10) im voll eingeschobenen Zustand den Bewegungsweg des jeweils zweiten, den Ansatz (7) der Nuss (2) abstützenden Endabschnitts (4) der Hochhaltefeder (3) frei hält.

4. Beschlag oder Schloss nach einem der Ansprüche 1 bis 3, **dadurch gekennzeichnet, dass** das Halteplättchen (10) zur Umstellung der Anschlagseite auch um 180° gewendet einsetzbar ist.

5. Beschlag oder Schloss nach Anspruch 4, **dadurch gekennzeichnet, dass** das Halteplättchen (10) einen Durchbruch (14) aufweist, der zur Aufnahme eines Werkzeugs, z.B. eines Schraubendrehers, vorgesehen ist.

## Claims

1. A fitting or lock having a housing which has a nut (2) for a latch pin of a latch engaging into the nut (2), wherein the nut (2) is held in a rotatable manner and is pre-tensioned by a holding-up spring (3) to hold up the latch, wherein the holding-up spring (3) is stayed on a projection (6), fixed in relation to the housing, and is preferably formed as an annular spring which encloses the nut (2) and between the end sections (4, 5) of which, bent outwards substantially radially, a projection (7) of the nut (2) engages, **characterised in that** the fitting or the lock comprises a holding plate (10) which can be inserted into a guide (9) arranged in the housing, wherein the holding plate (10) is provided with a recess (11) which is open at the edge and is used to receive one end section (5) of the holding-up spring (3), and wherein provided between the end section (5) engaging into this recess (11) and the fixed projection (6) there is a clearance and the second end section (4) rests against the fixed projection (6) and stays the projection (7) of the nut (2), and wherein the clearance mentioned is taken up by the holding plate (10).

2. A fitting or lock according to claim 1, **characterised in that** the holding plate (10) has a stop (13) to limit the path of insertion of the holding plate (10).

3. A fitting or lock according to claim 1 or 2, **characterised in that** the holding plate (10) has a section that protrudes into the path of movement of an end section (4, 5) of the holding-up spring (3) and in which the recess (11) to receive one end section (5) of the holding-up spring (3) is arranged, and the holding plate (10) in the fully inserted state keeps free the path of movement of the respectively second end section (4) of the holding-up spring (3) staying the projection (7) of the nut (2).

4. A fitting or lock according to one of claims 1 to 3, **characterised in that** the holding plate (10) can also be introduced turned about 180° in order to transpose the stop side.

5. A fitting or lock according to claim 4, **characterised in that** the holding plate (10) has an opening (14) which is provided to receive a tool, for example a screw driver.

## Revendications

1. Ferrure ou serrure comportant un boîtier pourvu d'une douille (2) dans laquelle peut s'engager la tige d'une poignée, la douille (2) est montée rotative tout en étant précontrainte par un ressort de relevage (3) destiné à maintenir la poignée dans sa position haute, le ressort de relevage (3) prenant appui sur un embout (6) fixe par rapport audit boîtier et étant préférentiellement réalisé sous forme d'un ressort annulaire qui entoure la douille (2), le ressort de relevage (3) présente deux parties terminales (4, 5) lesquelles sont repliées vers l'extérieur dans un sens sensiblement radial et entre lesquelles vient s'engager un embout (7) de la douille (2), **caractérisée en ce que** la ferrure ou la serrure comprend une plaquette de maintien (10) pouvant être introduite dans un guidage (9) disposé dans le boîtier, la plaquette de maintien (10) étant pourvue d'un évidement (11) qui s'ouvre vers le bord et qui permet d'accueillir une partie terminale (5) du ressort de relevage (3), et un jeu étant prévu entre la partie terminale (5) qui s'engage dans cet évidement (11) et l'embout fixe (6), et la deuxième partie terminale (4) venant contre l'embout fixe (6) pour supporter l'embout (7) de la douille (2), et la plaquette de maintien (10) permettant d'amortir ledit jeu.

2. Ferrure ou serrure selon la revendication 1, **caractérisée en ce que** la plaquette de maintien (10) présente une butée (13) permettant de limiter le chemin d'introduction de la plaquette de maintien (10).

3. Ferrure ou serrure selon les revendications 1 ou 2, **caractérisée en ce que** la plaquette de maintien (10) présente une partie laquelle s'étend dans le chemin de déplacement d'une partie terminale (4, 5) du ressort de relevage (3) et dans laquelle est disposé l'évidement (11) permettant de recevoir l'une (5) des parties terminales du ressort de relevage (3), et que la plaquette de maintien (10) permet, lorsqu'elle est introduite jusqu'au bout, de dégager le chemin de déplacement de l'autre (4) des parties terminales du ressort de relevage (3), à savoir celle qui supporte l'embout (7) de la douille (2).

4. Ferrure ou serrure selon l'une des revendications 1 à 3, **caractérisée en ce que** la plaquette de maintien (10) peut également être introduite après avoir été retournée de 180°, pour ainsi inverser latéralement l'effet de butée.

5. Ferrure ou serrure selon la revendication 4, **caractérisée en ce que** la plaquette de maintien (10) présente un passage (14) destiné à recevoir un outil, par exemple un tournevis.
